# EUROPÄISCHE PATENTSCHRIFT

(11) **EP 1 705 952 B1**
(45) Veröffentlichungstag und Bekanntmachung des Hinweises auf die Patenterteilung: **04.01.2012**
(21) Anmeldenummer: 06111371.8
(22) Anmeldetag: 20.03.2006
(51) Int. Cl.: H04R 25/00

(54) **Hörgerät mit Windgeräuschunterdrückung**
Hearing aid with wind noise reduction
Prothèse auditive avec réduction du bruit du vent

(30) Priorität: 21.03.2005 DE 102005012976
(43) Veröffentlichungstag der Anmeldung: 27.09.2006
(73) Patentinhaber: Siemens Audiologische Technik GmbH, 91058 Erlangen (DE)
(72) Erfinder: Steinbuss, Andre, 90419 Nürnberg (DE)
(74) Vertreter: Maier, Daniel Oliver

(56) Entgegenhaltungen:
- EP-A- 1 291 845
- EP-A- 1 450 353
- EP-A1- 1 450 354
- WO-A-03/059010
- WO-A-2004/027750
- DE-C1- 10 045 197
- US-A- 4 438 526
- VIRAG N: "Speech enhancement based on masking properties of the auditory system" 19950509; 19950509 - 19950512, Bd. 1, 9. Mai 1995 (1995-05-09), Seiten 796-799, XP010625353 ISBN: 978-0-7803-2431-2

## Beschreibung

Die vorliegende Erfindung betrifft ein Hörgerät mit einer Mikrofoneinrichtung, die bei einem Wind ein spezifisches Windgeräuschsignal erzeugt, und einer Lautsprechereinrichtung.

Die an Hörgeräten verwendeten Mikrofone für eine nachfolgende Signalverarbeitung sind in aller Regel an exponierter Stelle positioniert, um eine optimale Schallaufnahme zu gewährleisten. Durch diese Platzierung sind die Mikrofone anfällig für Windgeräusche, welche vom Hörgeräteträger durch ein störendes, tieffrequentes Rumpeln wahrgenommen werden und eine Kommunikation in dieser akustischen Situation drastisch erschweren.

Um diesem Problem zu begegnen wurde einerseits versucht, den Wind mechanisch vor dem Auftreffen auf dem Mikrofonmembran zu hindern. Gängig dabei ist der Einsatz von sogenannten "Jets" an den Tragehaken der Hörgeräte bei Hinter-dem-Ohr-Hörgeräten. Der Einsatz von Gittern oder Filterelementen, z. B. aus Schaumstoff, über den Einlassöffnungen der Mikrofone zur Verhinderung von Verwirbelungen der Luft auf der Mikrofonmembran ist sowohl bei Hinter-dem-Ohr- als auch bei Indem-Ohr-Hörgeräten möglich.

Eine alternative Möglichkeit, das tieffrequente, durch Wind erzeugte, Rumpeln zu reduzieren besteht darin, die Windgeräusche, nachdem sie von dem Mikrofon oder den Mikrofonen aufgenommen wurden, digital zu unterdrücken. Dazu ist das Umschalten vom Mehrmikrofonbetrieb auf den Omnibetrieb und eine deutliche Absenkung der Hörgeräteverstärkung in den unteren Kanälen gebräuchlich. Da an dieser Steller in der Regel mit sehr kurzen Zeitkonstanten und großen Regeltiefen gearbeitet wird, sind deutliche Artefakte nicht nur für Normalhörende hörbar. Vielmehr leiden die Klangqualität und die Sprachverständlichkeit stark, während die Windgeräusche in aller Regel mit reduziertem Pegel hörbar bleiben.

Ein entsprechendes Verfahren ist beispielsweise aus der Druckschrift DE 100 45 197 C1 bekannt. Dabei umfasst das Verfahren eine Analyse der Ausgangssignale wenigstens zweier Mikrofone eines Hörhilfegeräts oder eines Hörgerätesystems zur Erkennung von Windgeräuschen. Sind Windgeräusche vorhanden, so werden zu deren Reduzierung eine Signalverarbeitungseinheit des Hörhilfegeräts oder des Hörgerätesystems und/oder die Signalpfade der Mikrofone entsprechend angepasst. Dies kann beispielsweise über ein Umschalten von einem direktionalen auf einen omnidirektionalen Betrieb, über ein Filtern, ein Anpassen der Regelzeiten, ein Abschalten der Mikrofone oder ein Verkleinern oder Schließen der Schalleinlässe geschehen.

Die Druckschrift DE 299 16 891 U1 beschreibt ein Tinnitus-Maskier- und Hörhilfegerät, welches in der Concha der Ohrmuschel tragbar ist. Bei diesem Tinnitus-Maskier- oder Hörhilfegerät werden innere Ohrgeräusche durch das Signal eines Rauschgenerators überdeckt.

Aus der Druckschrift EP 1 450 353 A1 ist ein System zur Unterdrückung von Windgeräuschen bekannt. Dieses System wird in Mobiltelefonen eingesetzt und umfasst einen Geräuschdetektor und eine Geräuschdämpfungseinheit. Durch den Geräuschdetektor wird ein Windgeräusch identifiziert und modelliert, so dass geschätzt werden kann, wie das Ohr den Wind aufnimmt. Das Windgeräusch wird dann entsprechend gedämpft.

Darüber hinaus beschreibt die Druckschrift VIRAG, N.: "Speech enhancement based on masking properties of the auditory system", Band 1, 9. Mai 1995, Seiten 796 bis 799, ISBN: 978-0-7803-2431-2 Sprachverstärkungsmethoden subtraktiver Art. Dabei wird berechnet, wie hoch eine Geräuschmaskierungsschwelle liegt. Anhand dieser Schwelle wird ein spektraler Subtraktionsprozess gesteuert. Durch die schwellwertgesteuerte Substraktion wird ein verbessertes Sprachsignal erhalten.

Ferner offenbart die Druckschrift WO 2004/027750 A1 das Maskieren von störenden Artefakten in einem Mobiltelefon. Die Störartefakte werden vorab geschätzt und anhand der geschätzten Artefakte werden Störgeräusche präsentiert, die die Störungen maskieren.

Die Aufgabe der vorliegenden Erfindung besteht darin, den Hörkomfort einer Hörvorrichtung speziell bei Wind zu erhöhen.

Erfindungsgemäß wird diese Aufgabe gelöst durch ein Hörgerät nach Anspruch 1.

Da Windgeräusche auch für Normalhörende durchaus hörbar sind, jedoch in Form eines weichen Rauschens auftreten und nicht wie im Hörgerät als tieffrequentes Rumpeln, besteht der erfindungsgemäße Gedanke darin, das bekannte Windgeräusch künstlich für den Hörgeräteträger zu erzeugen, um ihm einerseits einen natürlichen Höreindruck zu vermitteln, und andererseits die Charakteristik dieses weichen Rauschsignals zur Maskierung auftretender Artefakte auszunutzen. In vorteilhafter Weise wird somit zu dem gegebenenfalls bereits vorgefilterten Nutzsignal ein künstliches Signal erzeugt und dessen psychoakustische Wahrnehmung ausgenutzt, um Artefakte und Reste des signaltechnisch bedingten Windgeräuschs zu maskieren.

Der Rauschgenerator kann durch ein bereits im Hörgerät vorhandenes Mikrofon oder einen bereits vorhandenen A/D-Wandler gebildet werden. Dadurch lässt sich die Anzahl der im Hörgerät verbauten Komponenten reduzieren.

Besonders vorteilhaft ist, dass das erfindungsgemäße Hörgerät über eine Dämpfungseinrichtung zur Dämpfung des spezifischen Windgeräuschsignals verfügt, so dass der Rauschgenerator das Rauschsignal in Abhängigkeit von dem gedämpften Windgeräuschsignal erzeugt. Dadurch wird das Windgeräusch zunächst soweit wie möglich datentechnisch reduziert, um es anschließend mit einem Rauschen zu maskieren.

Diese Dämpfungseinrichtung kann beispielsweise ein adaptives Filter aufweisen. Damit können die gerätespezifischen Windgeräusche, aber auch Windgeräuschkomponenten, die durch das individuell spezifische Tragen der Hörvorrichtung durch den Nutzer erzeugt werden, soweit wie möglich zielgerichtet zu unterdrücken.

Die Mikrofoneinrichtung kann mehrere Mikrofone aufweisen, die in Abhängigkeit des Windgeräuschsignals von einem Richtbetrieb in einen omnidirektionalen Betrieb oder umgekehrt schaltbar sind. Auf diese Weise lässt sich die Zahl der Windgeräuschquellen eingangsseitig reduzieren.

Bei einer speziellen Ausgestaltung der oben dargestellten Dämpfungseinrichtung können bei Vorliegen eines Windgeräuschsignals automatisch untere Kanäle für tiefere Frequenzen gedämpft bzw. reduziert werden. Damit wirken sich die Windgeräusche weniger störend aus und die Maskierung des restlichen Windgeräuschs kann durch ein Rauschen geringeren Pegels erreicht werden.

Die vorliegende Erfindung wird nun anhand der beigefügten Zeichnung näher erläutert, die ein Prinzipschaltbild eines erfindungsgemäßen Hörgeräts darstellt.

Das nachfolgend näher geschilderte Ausführungsbeispiel stellt eine bevorzugte Ausführungsform der vorliegenden Erfindung dar.

Ein Mikrofon M eines Hörgeräts, schematisch dargestellt in der FIG, ist einem Wind ausgesetzt, so dass Verwirbelungen auf der Mirkofonmembran zu einem sogenannten "Rumpeln" R führen. Dieses Rumpeln R zeichnet sich dadurch aus, dass es hohe Pegelanteile im tieffrequenten Bereich besitzt.

Das Ausgangssignal des Mikrofons M wird einer Verarbeitungseinheit VE zugeführt, die in der Lage ist, das Rumpeln R, d. h., das signaltechnisch bedingte Windgeräusch, zu dämpfen. Dies gelingt beispielsweise durch Verstärkungsreduktion im tieffrequenten Bereich. Darüber hinaus kann die Verarbeitungseinheit auch den Mikrofonmodus beispielsweise vom Richtbetrieb in den Omnibetrieb wechseln, so dass die Rauschanteile abnehmen.

Das signaltechnisch gedämpfte Windgeräusch am Ausgang der Verarbeitungseinheit VE macht sich am Hörer H des Hörgeräts als Blubbern B bemerkbar. Wie aus der FIG zu entnehmen ist, liegt der Pegel L des Blubberns B unter dem Pegel L des Rumpelns R, so dass das Blubbern B weniger störend wirkt als das Rumpeln R. Dennoch geht von dem Blubbern B eine Reststörung aus.

Da das Blubbern B ein unnatürliches Geräusch ist, versucht man nun, mit einem Addierer A ein Rauschen N dem Blubbern B aufzuaddieren. Das Rauschen N wird durch einen Rauschgenerator RG erzeugt. Dies bedeutet, dass zusätzlich zu dem Wechsel des Mirkofonmodus und der Verstärkungsreduktion im tieffrequenten Bereich ein technisch erzeugtes, leises Rauschsignal zu dem vorhandenen Nutzsignal gemischt wird, um die von den Algorithmen verursachten, hörbaren Artefakte und Überreste des Windgeräusches zu maskieren. Der Hörgeräteträger nimmt also in erster Linie das künstlich erzeugte Rauschen wahr, da das Blubbern B durch das Rauschen N verdeckt wird. Das künstliche Rauschen N wird als weniger störend empfunden, da es der natürlichen Wahrnehmung von Wind eher entspricht, als das Blubbern B.

Als Rauschquellen sind sowohl digitale Quellen wie Tongeneratoren auf dem Hörgerätechip, als auch Rauschquellen am Eingang des Hörgeräts (Mikrofone, A/D-Wandler) denkbar. Letztere könnten beispielsweise dann als Rauschquelle verwendet werden, wenn die Parametrisierung der Mikrofonrauschunterdrückung durch ein adaptives Filter, z. B. einen modifizierten "WindNoiseCanceller", veränderbar sind.

## Patentansprüche

1. Hörgerät mit
- einer Mikrofoneinrichtung (M), die bei einem Wind ein spezifisches Windgeräuschsignal (R) erzeugt, und die mindestens ein Mikrofon umfasst,
- einer Lautsprechereinrichtung (H),
- einer Analyseeinrichtung zum Analysieren eines Mikrofonsignalsder Mikrofoneinrichtung nach dem Vorhandensein oder der Stärke des Windgeräuschsignals (R),
- einer Dämpfungseinrichtung zur Dämpfung des spezifischen Windgeräuschsignals, **gekennzeichnet durch**
- einen Rauschgenerator (RG) zum Erzeugen eines Rauschsignals (N) in Abhängigkeit von dem gedämpften Windgeräuschsignals (B),
- einen Addierer (A) zum Addieren des Rauschsignals (N) mit dem gedämpften Windgeräuschsignal (B) zur Darbietung über die Lautsprechereinrichtung (H), so dass das gedämpfte Windgeräuschsignal (B) zumindest teilweise verdeckt wird, wobei
- der Rauschgenerator (RG) das Mikrofon als Rauschquelle am Eingang des Hörgeräts umfasst.

2. Hörgerät nach Anspruch 1, wobei die Dämpfungseinrichtung ein adaptives Filter aufweist.

3. Hörgerät nach einem der vorhergehenden Ansprüche,
wobei die Mikrofoneinrichtung (M) mehrere Mikrofone aufweist, die in Abhängigkeit des Windgeräuschsignals (B) von einem Richtbetrieb in einen omnidirektionalen Betrieb oder umgekehrt schaltbar sind.

4. Hörgerät nach einem der vorhergehenden Ansprüche, wobei mit der Dämpfungseinrichtung bei Vorliegen eines Windgeräuschsignals automatisch untere Kanäle für tiefere Frequenzen reduzierbar sind.

## Claims

1. Hearing aid with
- a microphone device (M), which in a wind produces a specific wind noise signal (R), and which comprises at least one microphone
- a loudspeaker device (H),
- an analysis device for analyzing a microphone signal of the microphone device for the presence or the strength of the wind noise signal (R),
- a damping device for damping the specific wind noise signal,
**characterized by**
- a noise generator (RG) for producing a noise signal (N) in dependence on the damped wind noise signal (B),
- an adder (A) for adding the noise signal (N) to the damped wind noise signal (B) to present over the loudspeaker device (H), so that the damped wind noise signal (B) is at least partly masked,
- the noise generator (RG) comprising the microphone as the noise source at the input of the hearing aid.

2. Hearing aid according to Claim 1, the damping device having an adaptive filter.

3. Hearing aid according to one of the preceding claims, the microphone device (M) having a number of microphones, which can be switched from directional operation to omnidirectional operation, or vice versa, in dependence on the wind noise signal (B).

4. Hearing aid according to one of the preceding claims, it being possible with the damping device that, in the presence of a wind noise signal, lower channels for lower frequencies can be automatically reduced.

## Revendications

1. Prothèse auditive comprenant
- un dispositif ( M ) de microphone qui produit, lorsqu'il y a du vent, un signal ( R ) spécifique de bruit du vent et qui comprend au moins un microphone,
- un dispositif ( H ) à haut-parleur,
- un dispositif d'analyse pour l'analyse d'un signal de microphone du dispositif à microphone en vue de déterminer la présence ou l'intensité du signal ( R ) de bruit du vent,
- un dispositif d'atténuation pour atténuer le signal spécifique de bruit du vent,
**caractérisée par**
- un générateur ( RG ) de bruit pour produire un signal ( M ) de bruit en fonction du signal ( B ) de bruit du vent atténué,
- un additionneur ( A ) pour additionner le signal ( N ) de bruit au signal ( B ) de bruit du vent atténué pour présentation par l'intermédiaire du dispositif ( H ) à haut-parleur, de manière à couvrir au moins en partie le signal ( B ) atténué de bruit du vent, dans laquelle
- le générateur ( RG ) de bruit comprend le microphone comme source de bruit à l'entrée de la prothèse auditive.

2. Prothèse auditive suivant la revendication 1, dans laquelle le dispositif d'atténuation comporte un filtre adaptatif.

3. Prothèse auditive suivant l'une des revendications précédentes, dans laquelle le dispositif ( M ) à microphone comporte plusieurs microphones qui, en fonction du signal ( B ) de bruit du vent, peuvent passer d'un fonctionnement directionnel à un fonctionnement omnidirectionnel ou inversement.

4. Prothèse auditive suivant l'une des revendications précédentes, dans laquelle, en présence d'un signal de bruit du vent, des canaux inférieurs pour des fréquences assez basses peuvent être réduits automatiquement par le dispositif d'atténuation.
